# EUROPÄISCHE PATENTSCHRIFT

(11) **EP 2 034 241 B1**
(45) Veröffentlichungstag und Bekanntmachung des Hinweises auf die Patenterteilung: **31.08.2011**
(21) Anmeldenummer: 08015627.6
(22) Anmeldetag: 05.09.2008
(51) Int. Cl.: F21V 33/00, F21V 21/26

(54) **Schminkspiegel mit Beleuchtung**
Make-up mirror with lighting
Miroir de maquillage doté d'un éclairage

(30) Priorität: 05.09.2007 DE 202007012424 U
(43) Veröffentlichungstag der Anmeldung: 11.03.2009
(73) Patentinhaber: sam Schulte GmbH + Comp., 58706 Menden (DE)
(72) Erfinder: Hilbrandt, Hartmut, 58638 Iserloh (DE)
(74) Vertreter: COHAUSZ DAWIDOWICZ HANNIG & SOZIEN

(56) Entgegenhaltungen:
- WO-A-2007/131644
- US-A- 5 477 443
- US-A- 6 158 877

## Beschreibung

Die Erfindung betrifft einen Schminkspiegel mit einem den Spiegel tragenden Gehäuse, in dem mindestens ein elektrisches Leuchtmittel angeordnet ist und das über einen Gelenkarm an einer Wandhalterung gelagert ist.

Es ist aus der US 6,158,877 bekannt, einen Schminkspiegel mit seinem Gehäuse über einen waagerechten Gelenkarm an einer Wandhalterung zu befestigen. Hierbei ist es üblich, die Stromzufuhr zum Leuchtmittel des Spiegelgehäuses über eine elektrische Anschlussleitung zu bilden, die sichtbar ist. Auch ist es aus der US 5,477,443 an sich bekannt, bei einer Lampe einen doppelten Gelenkarm anzuordnen, dessen Teilarme Strom führend sind.

Aufgabe der Erfindung ist es, einen Schminkspiegel der eingangs genannten Art so zu verbessern, dass er bei einfacher Konstruktion und Montage keine außen sichtbaren Stromkabel besitzt.

Diese Aufgabe wird erfindungsgemäß dadurch gelöst, dass der Gelenkarm ein Doppelgelenkarm ist mit zwei nebeneinander oder übereinander angeordneten Teilarmen, die voneinander elektrisch isoliert sind und die Stromverbindung zwischen der Wandhalterung und dem Spiegelgehäuse bilden, und dass der Doppelgelenkarm an der Unterseite, der Oberseite oder an einer Seitenfläche der Wandhalterung angelenkt ist.

Durch diese konstruktive Lösung sind elektrische Stromleitungen weder außerhalb noch innerhalb des Gelenkarmes erforderlich. Vielmehr bildet der Doppelgelenkarm selber die elektrische Verbindung. Dies führt zu einer besonders einfachen Konstruktion mit geringem Montageaufwand.

Vorzugsweise wird vorgeschlagen, dass die Gelenkachsen des Doppelgelenkarms senkrecht oder waagerecht angeordnet sind.

Auch wird vorgeschlagen, dass die Stromquelle mit Niedervoltstrom von 12 bis 48 Volt das oder die Leuchtmittel versorgt, so dass äußere lsolierungsmaßnahmen nicht erforderlich sind.

Die nicht vorveröffentlichte, vorangemeldete WO 2007/131644 zeigt einen Doppelgelenkarm, deren Teilarme strömführend sind, aber hier sind die Teilarme an Stromschienen befestigt.

Ein Ausführungsbeispiel der Erfindung ist in den Zeichnungen dargestellt und wird im Folgenden näher beschrieben. Es zeigen
- Fig. 1: eine Seitenansicht des Schminkspiegels im ausgefahrenen Zustand,
- Fig. 2: eine perspektivische Ansicht im ausgefahrenen Zustand,
- Fig. 3: eine perspektivische Ansicht im eingefahrenen Zustand.

Ein an einer Wand eines Bades befestigbarer Spiegel wird üblicherweise "Schminkspiegel" genannt und weist ein Gehäuse 1 auf, an dessen Vorderseite der Spiegel 3 befestigt ist. Die Rückseite des Spiegelgehäuses 1 ist an einem Doppelgelenkarm 2 angelenkt, der mit seinem inneren Ende an einer Wandhalterung 4 angelenkt ist. Die Gelenkachsen 8a, 8b der Teilarme 5, 6 des Doppelgelenkarms 2 sind senkrecht oder waagerecht angeordnet.

Im Gehäuse der Wandhalterung ist ein Transformator angeordnet, der die Stromquelle mit Niedervoltstrom von 12 bis 48 Volt und damit das oder die Leuchtmittel versorgt.

Die dem Gehäuse 1 abgewandten Enden der Teilarme 5, 6 bilden jeweils ein Gelenkteil 9a, 9b, die an der Unterseite des Gehäuses der Wandhalterung 4 angelenkt sind. Die Gelenkteile können aber auch an der Oberseite oder an einer der Seitenflächen der Wandhalterung angelenkt sein.

Die Wandhalterung 4 enthält einen Transformator, der eine Niedervoltspannung an die Teilarme 5, 6 abgibt. Damit bilden die beiden voneinander elektrisch isolierten Teilarme 5, 6 eine elektrische Stromversorgung bis zum Spiegelgehäuse 1. Innerhalb des Spiegelgehäuses 1 ist das oder die dort angeordneten Leuchtmittel über Leitungen mit der Stromversorgung verbunden.

## Patentansprüche

1. Schminkspiegel mit einem den Spiegel tragenden Gehäuse (1), in dem mindestens ein elektrisches Leuchtmittel angeordnet ist und das über einen Gelenkarm (2) an einer Wandhalterung (4) gelagert ist, wobei der Gelenkarm (2) ein Doppelgelenkarm ist, **dadurch gekennzeichnet**, im Gehäuse der Wandhalterung ein Transformator angeordnet ist dass der Doppelgelenkarm zwei nebeneinander oder übereinander angeordneten Teilarmen (5, 6) besitzt die voneinander elektrisch isoliert sind und die Stromverbindung zwischen der Wandhalterung (4) und dem Spiegelgehäuse (1) bilden, und dass der Doppelgelenkarm (2) an der Unterseite, der Oberseite oder an einer Seitenfläche der Wandhalterung (4) angelenkt ist.

2. Schminkspiegel nach Anspruch 1, **dadurch gekennzeichnet, dass** die Gelenkachsen (8a, 8b, 9a, 9b) des Doppelgelenkarms (2) senkrecht oder waagerecht angeordnet sind.

3. Spiegel nach Anspruch 1 oder 2, **dadurch gekennzeichnet, dass** die Stromquelle mit Niedervoltstrom von 12 bis 48 Volt das oder die Leuchtmittel versorgt.

## Claims

1. Make-up mirror having a housing (1) carrying the mirror in which at least one electrical lighting means is arranged and which is mounted on a wall mounting (4) by means of a jointed arm (2), the jointed arm (2) being a double jointed arm, **characterised in that** a transformer is arranged in the body of the wall mounting and the doubly jointed arm has two arm parts (5, 6) which are arranged next to one another or one above the other and which are electrically insulated from one another and form the current-carrying connection between the wall mounting (4) and the housing (1) of the mirror, and **in that** the doubly jointed arm (2) is jointed to the underside, the upper side or a side-face of the wall mounting (4).

2. Make-up mirror according to claim 1, **characterised in that** the axes (8a, 8b, 9a, 9b) of the joints of the doubly jointed arm (2) are arranged to be vertical or horizontal.

3. Mirror according to claim 1 or 2, **characterised in that** the current source supplies the lighting means with 12 to 48 volt low-voltage current.

## Revendications

1. Miroir de maquillage comprenant un boîtier (1) qui supporte le miroir, boîtier dans lequel est disposé au moins un moyen d'éclairage électrique et qui est monté par l'intermédiaire d'un bras articulé (2) sur un support mural (4), le bras articulé (2) étant un bras à double articulation, **caractérisé en ce qu'**un transformateur est disposé dans le boîtier du support mural, que le bras à double articulation présente deux bras partiels (5, 6) juxtaposés ou superposés, qui sont isolés électriquement l'un de l'autre et forment la liaison électrique entre le support mural (4) et le boîtier de miroir (1), et que le bras à double articulation (2) s'articule sur le côté inférieur, le côté supérieur ou sur une face latérale du support mural (4).

2. Miroir de maquillage suivant la revendication 1, **caractérisé en ce que** les axes d'articulation (8a, 8b, 9a, 9b) du bras à double articulation (2) sont disposés verticalement ou horizontalement.

3. Miroir suivant l'une des revendications 1 et 2, **caractérisé en ce que** la source de courant alimente le ou les moyens d'éclairage par un courant à basse tension de 12 à 48 Volt.
